# EUROPÄISCHE PATENTSCHRIFT

(11) **EP 0 045 514 B1**
(45) Veröffentlichungstag und Bekanntmachung des Hinweises auf die Patenterteilung: **18.07.1984**
(21) Anmeldenummer: 81106098.7
(22) Anmeldetag: 04.08.1981
(51) Int. Cl.: A47K 10/12, A47K 17/00, A47G 25/06

(54) **Selbstklebendes Befestigungselement**
Self-adhesive fastening element
Elément de fixation autocollant

(30) Priorität: 06.08.1980 DE 8021014 U
(43) Veröffentlichungstag der Anmeldung: 10.02.1982
(73) Patentinhaber: Roth, Erich, Dipl.-Chem., D-5427 Bad Ems (DE)
(72) Erfinder: Roth, Erich, Dipl.-Chem., D-5427 Bad Ems (DE)
(74) Vertreter: Goddar, Heinz J., Dr.

## Beschreibung

Die Erfindung betrifft ein selbstklebendes Befestigungselement, wie Handtuchhalter o. dergl., zum Ankleben an Kachelwänden o. dergl. mit einem rückseitig eine Klebefolie o. dergl. tragenden Sockel, an dessen der Klebefolie abgewandten Seite ein Haken o. dergl. angeordnet ist. Ein derartiges Befestigungselement ist aus der DE-U-7 734 733 bekannt.

Befestigungselemente der vorgenannten Art, deren an der Rückseite vorgesehene, selbstklebende ausgebildete Klebefolie im Nicht-Gebrauchszustand entweder üblicherweise durch eine abziehbare Trägerfolie abgedeckt ist, woraufhin das Befestigungselement dann nach Abziehen der Trägerfolie an einer Kachelwand o. dergl. durch einfaches Andrücken befestigt werden kann, oder aber befeuchtet werden muß, damit die Folie klebend wird, finden im Haushalt, beispielsweise in Badezimmern, in der Küche, o. dergl. zum Anbringen verschiedenartigster Gegenstände, beispielsweise als Handtuchhalter, zum Befestigen von Trinkglashaltern etc., mannigfache Anwendung. Ein Nachteil der bekannten Befestigungselemente besteht darin, daß die verhältnismäßig große, zum Gewährleisten einer befriedigenden Klebeverbindung mit der Kachelwand o. dergl. erforderliche Sockelfläche einen verhältnismäßig umfänglichen Sokkel erforderlich macht, der größer ist als bei einzudübelnden Haken o. dergl., ohne daß der Sokkel einem anderen Nutzungszweck, als eben demjenigen, den verhältnismäßig kleinen Haken o. dergl. zu Haltern, dienbar gemacht werden könnte.

Andererseits finden in Badezimmern, Küchen o. dergl. in steigendem Maße geruchsabsorbierende Materialien Verwendung, die dazu dienen, beim Gebrauch der betreffenden Einrichtung auftretende Gerüche zu neutralisieren, damit eine angenehme Raumatmosphäre erhalten bleibt. Bislang ist es erforderlich, derartige geruchsabsorbierende Materialien in separaten Halterungen, wie bekannt aus der US-A-1757 530 oder beispielsweise in Form sogenannter WC-Duschsteine, die in das WC-Becken eingehängt werden, aber auch in Form von kerzenartigen Gebilden o. dergl. einzusetzen.

Der Erfindung liegt die Aufgabe zugrunde, unter Berücksichtigung des bestehenden Bedürfnisses, geruchsverbessernde Materialien einzusetzen, das bekannte Befestigungselement dahingehend weiterzubilden, daß der zwangsläufig vorhandene voluminöse Sockel einem weiteren Anwendungszweck zugeführt werden kann.

Erfindungsgemäß wird diese Aufgabe dadurch gelöst, daß der Sockel als Hohlkörper ausgebildet ist; daß die dem Haken o. dergl. zugewandte Vorderwand des Sockels o. dergl. mit Durchbrüchen versehen ist; und daß in dem Hohlraum des Sockels o. dergl. ein geruchsabsorbierendes Material angeordnet ist.

Eine bevorzugte Ausführungsform der Erfindung sieht vor, daß an der Oberseite des Hohlraumes des Sockels ein Schlitz zum Auswechseln des geruchsabsorbierenden Materials angeordnet ist.

Weiterhin kann vorgesehen sein, daß das geruchsabsorbierende Material einen Trägerkörper aus Vlies o. dergl. aufweist, der mit einer geruchsabsorbierenden Substanz imprägniert ist.

Auch kann erfindungsgemäß vorgesehen sein, daß das geruchsabsorbierende Material einen Farbindikator aufweist.

Die Erfindung sieht weiterhin vor, daß die Durchbrüche der Vorderwand des Sockels als Schlitze ausgebildet sind.

Schließlich kann erfindungsgemäß auch vorgesehen sein, daß die Durchbrüche im Nicht-Gebrauchszustand des Befestigungselementes durch eine luftundurchlässige Folie o. dergl. verschlossen sind.

Der Erfindung liegt die überraschende Erkenntnis zugrunde, daß es gelingt, den verhältnismäßig voluminösen Sockel bekannter selbstklebender Befestigungselemente o. dergl. dadurch nutzbar zu machen, daß der Sockel als Hohlkörper ausgebildet und in seinen Hohlraum ein geruchsabsorbierendes Material, vorzugsweise in Form eines vliesartigen Trägerkörpers, der mit einer geruchsabsorbierenden Substanz getränkt ist, eingeführt wird. Vorzugsweise kann das geruchsabsorbierende Material dabei auswechselbar, wie oben beschrieben, ausgebildet sein. Weist das geruchsabsorbierende Material, wie eine besondere Ausführungsform der Erfindung vorsieht, einen Farbindikator auf, so läßt sich durch die Durchbrüche hindurch für den Benutzer erkennen, wann die geruchsabsorbierende Substanz im wesentlichen verbraucht ist, so daß dann das geruchsabsorbierende Material ausgewechselt werden kann. Selbstverständlich ist der Ausdruck »geruchsabsorbierendes Material« im weitesten Sinne zu verstehen und umfaßt Substanzen mannigfacher Art, soweit sie nur geeignet sind, die Raumatmosphäre zu beeinflussen. Beispielsweise könnten auch Insektizide o. dergl. in derartiger Weise eingesetzt werden, ohne daß dies aus dem Erfindungsgedanken herausführen würde.

Weitere Merkmale und Vorteile der Erfindung ergeben sich aus der nachfolgenden Beschreibung, in der ein Ausführungsbeispiel anhand der schematischen Zeichnung im einzelnen erläutert ist. Dabei zeigt
Fig. 1 ein Ausführungsbeispiel eines erfindungsgemäßen Befestigungselementes in perspektivischer Ansicht; und
Fig. 2 das Ausführungsbeispiel von Fig. 1 in der Ansicht von oben.

Wie die Zeichnung erkennen läßt, weist das dort gezeigte selbstklebende Befestigungselement einen Sockel 10 auf, von dessen Vorderseite ein Haken 12 vorspringt, wobei Sockel 10 und Haken 12 vorzugsweise einstückig aus Kunststoff gefertigt sind. Die Vorderwand des Sockels 10 ist in der aus Fig. 1 ersichtlichen Weise mit vorzugsweise schlitzartigen Durchbrüchen 14 versehen. Der Sockel 10 selbst ist unter Bildung eines Hohlraumes 16 hohl ausgebildet, wobei innerhalb des Hohlraumes 16 ein geruchsabsorbierendes Material 18 in Form eines Trägervlieses, welches mit einer geruchsabsorbierenden Substanz bekannter Art imprägniert ist, angeordnet. An der Oberseite des Sockels 10 ist ein den Hohlraum 16 zugänglich machender Schlitz 20 vorgesehen, der das Auswechseln des geruchsabsorbierenden Materials 18 ermöglicht. An der Rückseite des Sockels 10 ist in bekannter Weise eine Selbstklebefolie 22 angeordnet, die gegebenenfalls durch eine Schutzfolie abgedeckt sein kann.

Die in der vorstehenden Beschreibung, in der Zeichnung sowie den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Selbstklebendes Befestigungselement, wie Handtuchhalter o. dergl., zum Ankleben an Kachelwänden o. dergl., mit einem rückseitig eine Klebefolie o. dergl. tragenden Sockel (10), an dessen der Klebefolie abgewandten Seite ein Haken (12) o. dergl. angeordnet ist, dadurch gekennzeichnet, daß der Sockel (10) als Hohlkörper ausgebildet ist; daß die dem Haken (12) o. dergl. zugewandte Vorderwand des Sockels (10) o. dergl. mit Durchbrüchen (14) versehen ist; und daß in dem Hohlraum (16) des Sockels o. dergl. ein geruchsabsorbierendes Material (18) angeordnet ist.

2. Befestigungselement nach Anspruch 1, dadurch gekennzeichnet, daß an der Oberseite des Hohlraumes (16) des Sockels (10) ein Schlitz (20) zum Auswechseln des geruchsabsorbierenden Materials (18) angeordnet ist.

3. Befestigungselement nach Anspruch 1 oder 2, dadurch gekennzeichnet, daß das geruchsabsorbierende Material (18) einen Trägerkörper aus Vlies o. dergl. aufweist, der mit einer geruchsabsorbierenden Substanz imprägniert ist.

4. Befestigungselement nach einem der vorangehenden Ansprüche, dadurch gekennzeichnet, daß das geruchsabsorbierende Material (18) einen Farbindikator aufweist.

5. Befestigungselement nach einem der vorangehenden Ansprüche, dadurch gekennzeichnet, daß die Durchbrüche der Vorderwand des Sokkels (10) als Schlitze (14) ausgebildet sind.

6. Befestigungselement nach einem der vorangehenden Ansprüche, dadurch gekennzeichnet, daß die Durchbrüche (14) im Nicht-Gebrauchszustand des Befestigungselementes durch eine luftundurchlässige Folie o. dergl. verschlossen sind.

## Claims

1. A self-adhesive fixing element, such as a towel holder or the like, for sticking to tiled walls or the like, comprising a base (10) the back of which bears an adhesive film or the like and which has a hook (12) or the like on the side remote from the adhesive film, characterised in that the base (10) is in the form of a hollow member; the front wall of the base (10) or the like facing the hook (12) or the like is formed with apertures (14); and an odour-absorbent material (18) is provided in the cavity (16) of the base or the like.

2. A fixing element according to claim 1, characterised in the top of the cavity (16) of the base (10) is formed with a slot (20) for replacement of the odour-absorbent material (18).

3. A fixing element according to claim 1 or 2, characterised in that the odour-absorbent material (18) has a support made of a nonwoven material or the like impregnated with an odour-absorbent substance.

4. A fixing element according to any one of the preceding claims, characterised in that the odour-absorbent material (18) has a colour indicator.

5. A fixing element according to any one of the preceding claims, characterised in that the apertures in the front wall of the base (10) are in the form of slots (14).

6. A fixing element according to any one of the preceding claims, characterised in that when the fixing element is not in use the apertures (14) are sealed by an air-impermeable film or the like.

## Revendications

1. Elément de fixation auto-collant, tel que porte-serviette ou similaire, pour coller sur des parois de faïence ou similaires, muni d'une embase (10) portant au dos une feuille collante, ou similaire, un crochet (12), ou similaire, étant disposé sur la face de l'embase (12) opposée à la feuille collante, caractérisé par le fait que l'embase (10) est en forme de corps creux, que la paroi avant de l'embase (10), ou similaire, tournée vers le crochet (12), ou similaire, est munie de perforations (14); et que, dans la cavité (16) de l'embase, ou similaire, est disposé un matériau (18) absorbant les odeurs.

2. Elément de fixation selon la revendication 1, caractérisé par le fait que sur le côté supérieur de la cavité (16) de l'embase (10), est ménagée une fente (20) pour le remplacement du matériau (18) absorbant les odeurs.

3. Elément de fixation selon la revendication 1 ou 2, caractérisé par le fait que le matériau (18) absorbant les odeurs comporte un corps support en voile, ou similaire, imprégné d'une substance absorbant les odeurs.

4. Elément de fixation selon l'une des revendications précédentes, caractérisé par le fait que le matériau (18) absorbant les odeurs comporte un indicateur colorant.

5. Elément de fixation selon l'une des revendications précédentes, caractérisé par le fait que les perforations de la paroi avant de l'embase (10) sont en forme de fentes (14).

6. Elément de fixation selon l'une des revendications précédentes, caractérisé par le fait que, lorsque l'élément de fixation, n'est pas utilisé, les perforations (14) sont obturées par une feuille, ou similaire, étanche à l'air.
